# EUROPÄISCHE PATENTSCHRIFT

(11) **EP 3 162 520 B1**
(45) Veröffentlichungstag und Bekanntmachung des Hinweises auf die Patenterteilung: **21.11.2018**
(21) Anmeldenummer: 16195334.4
(22) Anmeldetag: 24.10.2016
(51) Int. Cl.: B27F 7/00, B27M 3/00

(54) **FÜGEVORRICHTUNG UND VERFAHREN ZUM VERNAGELN VON HOLZWERKSTÜCKEN**
NAILING DEVICE AND METHOD FOR NAILING WOODEN WORKPIECES
DISPOSITIF DE CLOUAGE ET PROCÉDÉ DE CLOUAGE DE PIÈCES EN BOIS

(30) Priorität: 26.10.2015 DE 102015118218
(43) Veröffentlichungstag der Anmeldung: 03.05.2017
(73) Patentinhaber: Grossmann, Markus, 27404 Zeven (DE)
(72) Erfinder: Grossmann, Markus, 27404 Zeven (DE)
(74) Vertreter: Weidner Stern Jeschke

(56) Entgegenhaltungen:
- WO-A1-2010/025204
- DE-A1- 2 805 804
- DE-B3- 10 313 463
- US-A- 2 523 830
- US-A- 4 467 951
- US-A- 5 513 428
- US-A- 5 816 467
- US-B1- 6 226 848

## Beschreibung

Die Erfindung betrifft eine Fügevorrichtung gemäß dem Oberbegriff des Patentanspruchs 1 zum Vernageln von Holzwerkstücken, wobei der Fügevorrichtung mindestens zwei zu vernagelnde Holzwerkstücke zuordenbar sind und die Fügevorrichtung eine Werkstücke-Transporteinrichtung zum Ausführen einer Werkstücke-Vorschubbewegung, ein Fügewerkzeug mit mindestens einem Verbindungselement und eine Fügewerkzeug-Transporteinrichtung zum Ausführen einer Fügewerkzeug-Vorschubbewegung aufweist, wobei die Werkstücke-Transporteinrichtung eine Halteeinrichtung zum Halten der Holzwerkstücke in eine zu vernagelnde Anordnung aufweist. Des Weiteren betrifft die Erfindung ein Verfahren gemäß dem Oberbegriff des Patentanspruchs 10 zum Vernageln von Holzwerkstücken zu einem Bauteil, insbesondere zu einer Transportpalette.

Eine derartige Fügevorrichtung und ein derartiges Verfahren gehen beispielsweise aus der US 4 467 951 A hervor.

Bei der Herstellung von Bauteilen, welche aus mehreren Werkstücken gefügt werden, gibt es üblicherweise zwei Fertigungsprinzipien. Diese werden beispielsweise bei der Herstellung von vernagelten Holzprodukten, wie Paletten, Kisten und deren Teilkomponenten, aus einzelnen Holzwerkstücken, wie zum Beispiel Brettern, Blöcken oder Leisten, angewandt.

Nach dem ersten Fertigungsprinzip werden die zu vernagelnden Holzwerkstücke in eine Fertigungsmaschine fest eingelegt und verbleiben an dieser Position während des Vernagelns. Zum Vernageln fährt eine mit Schussgeräten (Druckluft-Nagelgeräten) bestückte Traverse über die eingelegten, losen Holzwerkstücke und vernagelt diese an den vorgesehenen Nagelpositionen.

Nach dem zweiten Fertigungsprinzip werden Nagelanlagen mit Nagelmaschinen betrieben, wobei die zu vernagelnden Holzwerkstücke in die Fertigungsmaschine eingelegt und durch eine reversible oder rundumlaufende Vorschubeinheit transportiert werden. Bei diesem Fertigungsprozess sind die Nagelpositionen fest vorgegeben, wobei die Holzwerkstücke zu der jeweils entsprechenden Nagelposition transportiert werden. Sobald die Holzwerkstücke diese Nagelposition erreicht haben, stoppt der Vorschub und der Nagelprozess beginnt. Der Nagelprozess selbst kann einige Sekunden dauern.

Nachteilig bei diesen beiden Fertigungsprinzipien sind entsprechend die Fahrtzeit des Nagelgeräts zu den verschiedenen Nagelpositionen und/oder die Stoppzeit des Vorschubtransportes der zu vernagelnden Werkstücke und des Nagelgeräts für das Nageln an der Nagelposition.

Aufgabe der Erfindung ist es, den Stand der Technik zu verbessern.

Gelöst wird die Aufgabe durch eine Fügevorrichtung gemäß dem Patentanspruch 1 zum Vernageln von Holzwerkstücken, wobei der Fügevorrichtung mindestens zwei zu vernagelnde Holzwerkstücke zuordenbar sind und die Fügevorrichtung eine Werkstücke-Transporteinrichtung zum Ausführen einer Werkstücke-Vorschubbewegung, ein Fügewerkzeug mit mindestens einem Verbindungselement und eine Fügewerkzeug-Transporteinrichtung zum Ausführen einer Fügewerkzeug-Vorschubbewegung aufweist, wobei die Werkstücke-Transporteinrichtung eine Halteeinrichtung zum Halten der Holzwerkstücke in einer zu vernagelnde Anordnung aufweist, und die Fügevorrichtung eine Synchronisationseinrichtung aufweist, sodass insbesondere bei einem Einbringen des mindestens einem Verbindungselementes mittels des Fügewerkzeugs in die Holzwerkstücke zum Vernageln zu dem Bauteil die Werkstücke-Vorschubbewegung der Werkstücke-Transporteinrichtung und die Fügewerkzeug-Vorschubbewegung der Fügewerkzeug-Transporteinrichtung eine gleiche Vorschubrichtung und/oder jeweils eine definierte Vorschubgeschwindigkeit aufweisen.

Somit entfällt das Stoppen der Werkstücke-Vorschubbewegung und/oder der Fügewerkzeug-Vorschubbewegung während der Fertigung. Dadurch wird der Fügevorgang schneller ausgeführt, die Fertigungszeit verkürzt und die Ausbringrate an Bauteilen kann erhöht werden.

Folglich wird eine Taktzeitoptimierung mittels der Fügevorrichtung realisiert.

Ein wesentlicher Gedanke der Erfindung beruht insbesondere darauf, dass mittels einer Synchronisationseinrichtung die Werkstücke-Vorschubbewegung der Werkstücke-Transporteinrichtung und die Fügewerkzeug-Vorschubbewegung der Fügewerkzeug-Transporteinrichtung so aneinander angeglichen werden, dass auf einen Stoppvorgang zum Fügen der Werkstücke verzichtet werden kann.

An der Nagelposition weisen die Werkstücke und/oder das Fügewerkzeug und/oder das Verbindungelement keine relative Geschwindigkeit auf.

### Folgendes Begriffliche sei erläutert:

Eine "Fügevorrichtung" ist insbesondere eine Vorrichtung, mit welcher zwei oder mehrere feste Körper mit geometrisch bestimmter Gestalt verbunden (gefügt) werden. Mittels der Fügevorrichtung werden insbesondere mindestens zwei Werkstücke zu einem Bauteil gefügt. Die Fügevorrichtung schafft insbesondere einen lokalen Zusammenhalt zwischen den zuvor getrennten Werkstücken an den Fügestellen und führt somit eine Formänderung des neu entstandenen Bauteils herbei.

Ein "Fügen" ist insbesondere ein Fertigungsverfahren, mit welchem mindestens zwei lose, angeordnete Werkstücke zu einem Bauteil verbunden werden. Das Fügen ist insbesondere ein Nageln, Schrauben, Schweißen, Löten und/oder Kleben. Das Fügen mittels einer Fügevorrichtung erfolgt insbesondere durch Einbringen eines Verbindungselementes, wie beispielsweise Schraube, Nagel, Niete, und/oder durch Schweißen, Kleben und/oder Löten an der Fügeposition.

Bei einem "Werkstück" handelt es sich insbesondere um einen weitgehend festen Gegenstand, welcher bearbeitet wird. Insbesondere werden mindestens zwei Werkstücke zu einem Bauteil gefügt. Bei einem Werkstück kann es sich beispielsweise um eine Klotz oder ein Deckbrett für die Fertigung einer Palette handeln.

Ein "Bauteil" ist insbesondere ein gefertigtes Einzelteil, welches bevorzugt in einem technischen Komplex eingesetzt wird. Insbesondere trägt ein Bauteil zur Funktion eines technischen Komplexes bei. Das Bauteil weist insbesondere eine definierte geometrische Gestalt auf und ist durch Fügen aus mindestens zwei Werkstücken gefertigt. Beispielsweise handelt es sich bei einem Bauteil um eine Transportpalette oder eine Holzkiste.

Ein "Vernageln" (oder auch Nageln) ist insbesondere ein Fügen, bei dem als Verbindungselement ein Nagel verwendet wird.

Eine "Werkstücke-Transporteinrichtung" ist insbesondere eine Einrichtung zum Transport der Werkstücke. Bei einer Werkstücke-Transporteinrichtung handelt es sich insbesondere um ein Förderband, Laufschienen, Rollenbahnen oder ähnliches. Die Werkstücke-Transporteinrichtung weist insbesondere eine Halteeinrichtung auf, sodass die losen, zu fügenden Werkstücke in die zu fügende Geometrie des Bauteils angeordnet sind.

Eine "Werkstücke-Vorschubbewegung" ist insbesondere eine Bewegung des Werkstückes in eine Vorschubrichtung. Die Werkstücke-Vorschubbewegung bewirkt insbesondere, dass die Werkstücke kontinuierlich während des Fertigungsprozesses gefördert und insbesondere kontinuierlich am Fügewerkzeug entlanggeführt werden. Insbesondere werden die Werkstücke durch die Werkstücke-Vorschubbewegung in den Arbeitsbereich des Fügewerkzeuges eingebracht. Die Werkstücke-Vorschubbewegung wird insbesondere mittels der Werkstücke-Transporteinrichtung realisiert.

Bei einem Fügewerkzeug handelt es sich um ein Nagelgerät. Bei einem Fügewerkzeug handelt es sich insbesondere um ein mechanisches, hydraulisches oder pneumatisches Nagelgerät (auch Druckluftnagler oder Nagelpistole genannt). Bei einem Fügewerkzeug kann es sich insbesondere auch um ein Bolzensetzgerät handeln.

Ein "Verbindungselement" dient insbesondere zum Fügen von mindestens zwei Werkstücken, indem das Verbindungselement in die Werkstücke eingebracht wird. Bei einem Verbindungselement handelt es sich insbesondere um einen Nagel, eine Schraube, einen Stift, eine Niete, einen Keil oder ähnliches. Ein Verbindungselement verbleibt insbesondere im gefertigten Bauteil.

Eine "Fügewerkzeug-Transporteinrichtung" ist insbesondere eine Einrichtung zum Transport des Fügewerkzeugs. Mittels der Transporteinrichtung ist das Fügewerkzeug insbesondere auf und ab und/oder in Vorschubrichtung und/oder entgegen der Vorschubrichtung bewegbar. Bei einer Fügewerkzeug-Transporteinrichtung handelt es sich insbesondere um eine bewegliche Traverse, eine bewegliche Transportschiene oder ähnliches.

Eine "Fügewerkzeug-Vorschubbewegung" ist insbesondere eine Vorschubbewegung des Fügewerkzeuges, welches eine Lageveränderung des Fügewerkzeuges insbesondere zu den zu fügenden Werkstücken bewirkt. Die Fügewerkzeug-Vorschubbewegung bewirkt insbesondere, dass das Fügewerkzeug zum Fügen an die Werkstücke heran- oder von den Werkstücken weggeführt wird.

Eine "Halteeinrichtung" ist eine Einrichtung zum Positionieren der Werkstücke in eine zu fügende Anordnung, ohne diese zu befestigen. Die Halteeinrichtung ist insbesondere an der Werkstücke-Transporteinrichtung angeordnet. Mittels der Halteeinrichtung werden die zu fügenden Werkstücke insbesondere so angeordnet, dass diese der Geometrie des zu fertigenden Bauteils entsprechen. Bei der Halteeinrichtung handelt es sich insbesondere um eine oder mehrere Klemmen oder Zwingen.

Eine "zu fügende Anordnung" ist insbesondere eine geometrische Anordnung von mindestens zwei zu fügenden Werkstücken, sodass diese der Geometrie des gefertigten Bauteils entspricht.

Eine "Synchronisationseinrichtung" ist insbesondere eine Einrichtung zum zeitlichen Abgleichen oder Einstellen der Werkstücke-Vorschubbewegung und der Fügewerkzeug-Vorschubbewegung. Mittels der Synchronisationseinrichtung findet ein Abgleichen der Bewegungen der Werkstücke und des Fügewerkzeuges manuell und/oder automatisch statt. Eine Synchronisationseinrichtung ist insbesondere in die Prozesssteuerung einer Fügeeinrichtung integriert und bewirkt einen automatischen, kontinuierlichen Abgleich. Beispielsweise kann der Abgleich aber auch manuell unter Verwendung von Geschwindigkeitsmessgeräten zum Einstellen einer gleichen Vorschubgeschwindigkeit der Werkstücke-Transporteinrichtung und der Fügewerkzeug-Transporteinrichtung erfolgen. Insbesondere kann die Synchronisationseinrichtung auch delokalisiert und/oder vorgeschaltet zum eigentlichen Fertigungsvorgang eingesetzt werden.

Unter "Einbringen" wird insbesondere das Einschlagen, Einschießen und/oder Einschrauben eines Verbindungselementes in mindestens zwei Werkstücke zum Verbinden dieser Werkstücke verstanden. Nach dem Einbringen befindet sich das Verbindungselement insbesondere vollständig oder fast vollständig in den gefügten Werkstücken (Bauteil).

Die "Vorschubgeschwindigkeit" ist insbesondere die Geschwindigkeit der Werkstücke und/oder des Fügewerkzeuges in Vorschubrichtung.

Die "Vorschubrichtung" ist insbesondere die Richtung des Vorschubes der Werkstücke und/oder der Werkstücke-Transporteinrichtung und/oder des Fügewerkzeuges und/oder der Fügewerkzeug-Transporteinrichtung.

In einer weiteren Ausführungsform der Fügevorrichtung weist die Synchronisationseinrichtung eine die Werkstücke-Transporteinrichtung und die Fügewerkzeug-Transporteinrichtung synchronisierende Mechanik, insbesondere Getriebe, und/oder synchronisierende Elektronik mit mindestens einem zugeordneten Sensor auf.

Dadurch ist ein automatisches Synchronisieren der Werkstücke-Vorschubbewegung und der Fügewerkzeug-Vorschubbewegung möglich und die Taktzeitoptimierung kann weiter verbessert werden.

Ein "Sensor" ist insbesondere ein technisches Bauteil, welches bestimmte physikalische Eigenschaften quantitativ erfasst. Bei einem Sensor kann es sich insbesondere um einen Geschwindigkeitsmesser, einen optischen Sensor und/oder um einen Abstandsensor handeln.

Um die Automatisation und/oder Synchronisation zu vereinfachen und eine Fertigung des Bauteils in hoher Stückzahl zu ermöglichen, ist mittels der Synchronisationseinrichtung eine konstante Vorschubgeschwindigkeit der Werkstücke-Transporteinrichtung einstellbar.

Somit ist die Relativbewegung zwischen der Werkstücke-Transporteinrichtung und der Fügewerkzeug-Transporteinrichtung einfacher einstellbar. Gleichzeitig kann dadurch der Fertigungs- und Fügevorgang vergleichmäßigt werden.

In einer weiteren Ausführungsform der Fügevorrichtung weist die Werkstücke-Transporteinrichtung einen rundumlaufenden Vorschubantrieb auf.

Somit kann ein gleichmäßiger und unterbrechungsfreier Transport einer Vielzahl von jeweils zu fügenden Werkstücken hintereinander erfolgen und dadurch die Stückzahl der gefertigten Bauteile weiter erhöht werden.

Ein "Vorschubantrieb" ist insbesondere ein Antrieb, welcher bei der Werkstücke-Transporteinrichtung für die Vorschubbewegung der Werkstücke verantwortlich ist. Der Vorschubantrieb kann insbesondere unterschiedliche Motoren und/oder Getriebe aufweisen. Für eine konstante Vorschubgeschwindigkeit weist der Vorschubantrieb insbesondere einen Synchronmotor auf. Der Vorschubantrieb kann insbesondere aber auch einen Schrittmotor, Asynchronmotor, Linearmotor und/oder Torquemotor aufweisen. Ein rundumlaufender Vorschubantrieb weist insbesondere eine beständige und gleichlaufende Rotationsbewegung auf, welche beispielsweise mittels Gewindespindeln oder Zahnstangen eines Getriebes in eine lineare Vorschubbewegung umgewandelt wird. Dies kann auch mittels Ketten erfolgen.

Um eine schnellere und/oder freie Beweglichkeit des Fügewerkzeuges außerhalb des Fügeprozesses zu ermöglichen, ist oder sind mittels der Synchronisationseinrichtung eine veränderbare Vorschubrichtung und/oder Vorschubgeschwindigkeit der Fügewerkzeug-Transporteinrichtung frei von dem Einbringen des mindestens einem Verbindungselementes einstellbar.

Somit kann außerhalb des eigentlichen Fügens, wenn die Relativbewegung der zu fügenden Werkstücke und des Fügewerkzeuges zueinander nicht relevant ist, die Fügewerkzeug-Transporteinrichtung unabhängig von der Werkstücke-Transporteinrichtung bewegt werden.

In einer weiteren Ausführungsform der Fügevorrichtung weist die Fügewerkzeug-Transporteinrichtung einen reversierenden Vorschubantrieb oder einen rundumlaufenden Vorschubantrieb auf.

Somit ist aufgrund des reversierenden Vorschubantriebs auch eine Bewegung der Fügewerkzeug-Transporteinrichtung entgegen der Vorschubrichtung möglich.

Folglich kann das Fügewerkzeug ausgehend von einer Startposition in Bewegung gesetzt werden, wenn die zu fügenden Werkstücke in den Arbeitsbereich des Fügewerkzeuges bewegt werden. Im Arbeitsbereich des Fügewerkzeuges werden die Bewegungen der Werkstücke und des Fügewerkzeuges mittels der Synchronisationseinrichtung synchronisiert und die Synchronfahrt wird bis zum Abschluss des Fügevorganges aufrechterhalten. Anschließend kann sich das Fügewerkzeug mit höherer Geschwindigkeit zurück zur Startposition bewegen, um anschließend den nächsten Fügevorgang durchzuführen.

Folglich kann das Synchronisieren der Bewegungen der Werkstücke und des Fügewerkzeuges auf den Arbeitsbereich des Fügewerkzeuges beschränkt werden, sodass weitere Fertigungsschritte dem Fügen vor- und/oder nachgeschaltet werden können.

Ein "reversierender Vorschubantrieb" ist ein oben definierter Vorschubantrieb, bei dem die Vorschubrichtung umkehrbar ist.

Um nach dem Fügen in kürzester Zeit eine weitere Fügeposition anzufahren, weist die Fügewerkzeug-Transporteinrichtung alternativ oder ergänzend zum Vorschubantrieb einen weiteren Antrieb auf, sodass eine weitere Bewegungsrichtung, insbesondere orthogonal zur Vorschubrichtung, ausführbar ist.

Somit können in orthogonaler Richtung zur Vorschubrichtung in kürzester Zeit mehrere Fügepositionen angefahren und in kürzester Zeit mehrere Fügevorgänge durchgeführt werden. Beispielsweise kann entlang eines Deckbrettes einer zu fertigenden Palette, welches senkrecht zur Vorschubrichtung ausgerichtet ist, hintereinander mehrere Nägel in dieses Deckbrett eingebracht werden.

Zudem kann auch eine Aufwärts- und/oder Abwärtsbewegung des Fügewerkzeuges und/oder der gesamten Fügewerkzeug-Transporteinrichtung für ein Annähern an die zu fügenden Werkstücke und ein Entfernen von den gefügten Werkstücken realisiert werden.

In einer weiteren Ausführungsform weist das Fügewerkzeug eine Winkelverstelleinrichtung auf, sodass das Verbindungselement in einem definierten Winkel in die Werkstücke einbringbar ist.

Damit kann sich die Fügewerkzeug-Transporteinrichtung auch während des Synchronisierens zum Fügen mit einer höheren, beispielsweise doppelten Geschwindigkeit im Verhältnis zur Werkstücke-Transporteinrichtung bewegen. Ein Verbindungselement, welches unter einem schrägen Winkel in die Werkstücke eingebracht wird, kann beispielsweise aufgrund der höheren Geschwindigkeit der Fügewerkzeug-Transporteinrichtung sobald es auf die Werkstücke trifft durch die verbleibende Bewegungsenergie gerade in die Werkstücke eingebracht werden. Folglich kann durch Zusammenwirken der Synchronisationseinrichtung und der Winkelverstelleinrichtung eine weitere Taktzeitoptimierung und ein schnelleres Fügen realisiert werden.

Eine "Winkelverstelleinrichtung" ist eine Einrichtung, welche einen definierten Winkel des Verbindungselementes zum Einbringen in die Werkstücke einstellt. Eine Winkelverstelleinrichtung ermöglicht insbesondere eine Rotation einer Auslassöffnung für das Verbindungselement oder des gesamten Fügewerkzeuges. Eine Winkelverstelleinrichtung kann insbesondere ein Stellgetriebe aufweisen.

Um mehrere Fügevorgänge ohne Unterbrechung durchzuführen, weist das Fügewerkzeug ein Magazin mit mehreren Verbindungselementen auf.

Dadurch erhöht sich die Standzeit des Fügewerkzeuges und verringert sich die Zeit für das Nachfüllen von Verbindungselementen im Fügewerkzeug.

Ein "Magazin" ist insbesondere ein Behälter an dem oder des Fügewerkzeug, in dem mehrere Verbindungselemente aufbewahrt, aus dem diese nacheinander vom Fügewerkzeug selbst eingezogen und gefügt werden. Um ein automatisiertes Fügen zu ermöglichen, sind die einzelnen Verbindungselemente insbesondere in Verbindungsstreifen innerhalb des Magazins verbunden.

In einem weiteren Aspekt der Erfindung wird die Aufgabe gelöst durch ein Verfahren gemäß Anspruch 10 zum Vernageln von Holzwerkstücken zu einem Bauteil, insbesondere zu einer Transportpalette, mittels einer zuvor beschriebenen Fügevorrichtung mit folgenden Schritten:
- Positionieren von mindestens zwei Holzwerkstücken mittels der Halteeinrichtung der Werkstücke-Transporteinrichtung,
- Vorschubbewegen der Holzwerkstücke in der Halteeinrichtung mittels der Werkstücke-Transporteinrichtung,
- Vorschubbewegen des Fügewerkzeug von einer Startposition mittels der Fügewerkzeug-Transporteinrichtung,
- Synchronisieren der Werkstücke-Vorschubbewegung der Werkstücke-Transporteinrichtung und der Fügewerkzeug-Vorschubbewegung der Fügewerkzeug-Transporteinrichtung mittels der Synchronisationseinrichtung und
- Einbringen des Verbindungselementes mittels des Fügewerkzeuges in die Holzwerkstücke und Fügen zu dem Bauteil und/oder
- Bewegen des Fügewerkzeuges zurück zu der Startposition.

Somit wird ein Verfahren zum Vernageln von Holzwerkstücken zu einem Bauteil bereitgestellt, bei dem sowohl die zu fügenden Werkstücke als auch das Fügewerkzeug kontinuierlich bewegt werden, ohne dass für das Fügen selbst diese Bewegungen unterbrochen werden müssen. Dadurch erlaubt das Verfahren eine Verkürzung der Fertigungszeit und eine höhere Ausbringrate des Bauteils.

Es ist insbesondere vorteilhat, dass das erfinderische Verfahren ein stoppfreies Fügen und damit eine unterbrechungsfreie, kontinuierliche Fertigung von Bauteilen ermöglicht.

Im Weiteren wird die Erfindung anhand von einem Ausführungsbeispiel näher erläutert. Es zeigt
- Figur 1: eine stark schematische Schnittdarstellung einer Nagelmaschine.

Eine Nagelmaschine 101 weist in Förderband 111 und eine bewegliche Traverse 121 auf. An dem Förderband 111 sind Werkstückeaufnahmen 105 angeordnet. Das Förderband 111 weist einen nicht gezeigten rundumlaufenden Vorschubantrieb in Vorschubrichtung 113 und eine Vorschubgeschwindigkeit von 0,5m/s auf.

An der beweglichen Traverse 121 ist ein Nagelgerät 103 mit einem entsprechenden Magazin an Nägeln 109 angeordnet. Die Traverse 121 weist einen reversierenden Vorschubantrieb und weitere Motoren und Antriebe auf (nicht gezeigt), sodass die Traverse 121 frei beweglich und mit unterschiedlichen Geschwindigkeiten sowohl in Vorschubrichtung 113 als auch entgegen der Vorschubrichtung 113 verfahren werden kann.

Mit der Nagelmaschine 101 werden folgende Arbeitsvorgänge zur Fertigung einer Transportpalette 108 durchgeführt:
In die Werkstückeaufnahme 105 werden Holzteile 107 entsprechend der zu fertigenden Transportpalette 108 eingelegt und durch entsprechende Klammern in die zu fügende Anordnung fixiert. Die Werkstückeaufnahme 105 mit den fixierten Holzteilen 107 wird mittels des Förderbandes 111 in Vorschubrichtung 113 bewegt. An der ersten Position (Startposition) 115 startet das Nagelgerät 103 mittels der Traverse 121 gleichfalls mit einer Vorschubbewegung in Vorschubrichtung 113 und senkt sich dabei ab, um sich den zu vernagelnden Holzteilen 107 anzunähern. Hierbei wird die Vorschubbewegung des Nagelgerätes 103 mittels einer nicht gezeigten Synchronisationseinrichtung, nicht gezeigten Markierungen an der Werkstückeaufnahme 105 und dem Nagelgerät 10 und Sensoren an die Vorschubbewegung des Förderbandes 111 angeglichen, sodass diese sich synchron bewegen.

Bei Erreichen der zweiten Position 116 wird mittels des Nagelgerätes 103 ein Nagel 109 hydraulisch in die Holzteile 107 innerhalb von 1s eingebracht. Dabei weisen das Nagelgerät 103 und das Förderband 111 die gleiche Vorschubrichtung 113 mit gleicher Vorschubgeschwindigkeit von 0,5m/s auf, sodass die Relativgeschwindigkeit zwischen dem Nagelgerät 103 und den Werkstücken 107 in der Werkstückeaufnahme 105 des Förderbandes 111 Null ist.

Nach dem ersten Nagelvorgang verschiebt sich das Nagelgerät 103 mittels der Traverse 121 mit höher Geschwindigkeit orthogonal zur Vorschubrichtung 113 (in die Bildebene), um einen zweiten Nagel 109 in dasselbe Deckbrett 107 zu setzen. Auch beim zweiten Nagelvorgang weisen das Nagelgerät 103 und die Holzteile 107 in der Werkstückeaufnahme 105 wieder die gleiche Vorschubrichtung 113 und die gleiche Vorschubgeschwindigkeit auf.

Um weitere Holzteile 107 zu vernageln, wird das Nagelgerät 103 mittels der Traverse 121 leicht angehoben und beschleunigt in Vorschubrichtung 113 bis zum Erreichen der nächsten Nagelposition. Bei dieser Nagelposition weist das Nagelgerät 103 eine doppelt so hohe Geschwindigkeit wie das Förderband 111 auf. Aufgrund eines nicht gezeigten Stellgetriebes verlässt der Nagel 109 das Nagelgerät 103 diesmal unter einem Auftreffwinkel von 45° zur Senkrechten des Nagelgeräts 103. Aufgrund der höheren Geschwindigkeit des Nagelgerätes 103 wird der Nagel 109 beim Auftreffen auf die Holzteile 107 weiter beschleunigt und dadurch trotz des Auftreffwinkels senkrecht in die Holzteile 107 an der dritten Position 117 eingebracht.

Mit dem Einbringen des letzten Nagels 109 an der dritten Position 117 ist der Nagelvorgang an der zu fertigenden Transportpalette 108 abgeschlossen. Daraufhin wird das Nagelgerät 103 mittels der Traverse 121 angehoben und über eine vierte Position 118 als Zwischenposition in eine Richtung der ersten Position (Startposition) 115 verbracht.

Somit kann der Nagelvorgang erneut gestartet werden, um die aus der Vorschubrichtung 113 als nächstes antransportierten Holzteile 107 in einer nächsten Werkstückeaufnahme 105 zu vernageln. Folglich wird eine Nagelmaschine 101 bereitgestellt, bei welcher der Vernagelungsprozess unter kontinuierlicher Bewegung der zu vernagelnden Holzbauteile 107 und des Nagelgerätes 103 erfolgt. Somit wird eine kurze Fertigungszeit der Transportpalette 108 mit einer hohen Ausbringrate ermöglicht.

### Bezugszeichenliste

- 101: Nagelmaschine
- 103: Nagelgerät
- 105: Werkstückeaufnahme
- 107: Holzteile
- 108: Transportpalette
- 109: Nagel
- 111: Förderband
- 113: Vorschubrichtung
- 115: erste Position
- 116: zweite Position
- 117: dritte Position
- 118: vierte Position
- 120: Verschieberichtung des Nagelgerätes
- 121: Traverse

## Patentansprüche

1. Fügevorrichtung (101) zum Vernageln von Holzwerkstücken (107) zu einem Bauteil (108), wobei der Fügevorrichtung (101) mindestens zwei zu vernagelnde Holzwerkstücke (107) zuordenbar sind und die Fügevorrichtung (101) eine Werkstücke-Transporteinrichtung (111) zum Ausführen einer Werkstücke-Vorschubbewegung, ein Fügewerkzeug (103) mit mindestens einem Verbindungselement (109) und eine Fügewerkzeug-Transporteinrichtung (121) zum Ausführen einer Fügewerkzeug-Vorschubbewegung aufweist, wobei die Werkstücke-Transporteinrichtung (111) eine Halteeinrichtung (105) zum Positionieren der Holzwerkstücke (107) in eine zu vernagelnde Anordnung aufweist, **dadurch gekennzeichnet, dass** die Fügevorrichtung (101) eine Synchronisationseinrichtung aufweist, sodass bei einem Einbringen des mindestens einen Verbindungselementes (109) mittels des Fügewerkzeuges (103) in die Holzwerkstücke (107) zum Vernageln zu dem Bauteil (108) die Werkstücke-Vorschubbewegung der Werkstücke-Transporteinrichtung (111) und die Fügewerkzeug-Vorschubbewegung der Fügewerkzeug-Transporteinrichtung (121) eine gleiche Vorschubrichtung (113) und eine gleiche Vorschubgeschwindigkeit aufweisen.

2. Fügevorrichtung (101) nach Anspruch 1, **dadurch gekennzeichnet, dass** die Synchronisationseinrichtung eine die Werkstücke-Transporteinrichtung (111) und die Fügewerkzeug-Transporteinrichtung (121) synchronisierende Mechanik, insbesondere Getriebe, und/oder synchronisierende Elektronik mit mindestens einem zugeordneten Sensor aufweist.

3. Fügevorrichtung (101) nach einem der vorherigen Ansprüche, **dadurch gekennzeichnet, dass** mittels der Synchronisationseinrichtung eine konstante Vorschubgeschwindigkeit der Werkstücke-Transporteinrichtung (111) mittels eines rundumlaufenden oder reversierenden Vorschubantriebes einstellbar ist.

4. Fügevorrichtung (101) nach einem der vorherigen Ansprüche, **dadurch gekennzeichnet, dass** die Werkstücke-Transporteinrichtung (111) einen rundumlaufenden Vorschubantrieb aufweist.

5. Fügevorrichtung (101) nach einem der vorherigen Ansprüche, **dadurch gekennzeichnet, dass** mittels der Synchronisationseinrichtung eine veränderbare Vorschubrichtung (113) und/oder Vorschubgeschwindigkeit der Fügewerkzeug-Transporteinrichtung (121) frei von dem Einbringen des mindestens einen Verbindungselementes (109) einstellbar ist oder sind.

6. Fügevorrichtung (101) nach einem der vorherigen Ansprüche, **dadurch gekennzeichnet, dass** die Fügewerkzeug-Transporteinrichtung (121) einen reversierenden Vorschubantrieb oder einen rundumlaufenden Vorschubantrieb aufweist.

7. Fügevorrichtung (101) nach einem der vorherigen Ansprüche, **dadurch gekennzeichnet, dass** die Fügewerkzeug-Transporteinrichtung (121) alternativ oder ergänzend zum Vorschubantrieb einen weiteren Antrieb aufweist, sodass eine weitere Bewegungsrichtung, insbesondere orthogonal zur Vorschubrichtung, ausführbar ist.

8. Fügevorrichtung (101) nach einem der vorherigen Ansprüche, **dadurch gekennzeichnet, dass** das Fügewerkzeug (103) eine Winkelverstelleinrichtung aufweist, sodass das Verbindungselement (109) in einem definierten Winkel in die Werkstücke (107) einbringbar ist.

9. Fügevorrichtung (101) nach einem der vorherigen Ansprüche, **dadurch gekennzeichnet, dass** das Fügewerkzeug (103) ein Magazin mit mehreren Verbindungselementen (109) aufweist.

10. Verfahren zum Vernageln von Holzwerkstücken (107) zu einem Bauteil (108), insbesondere zu einer Transportpalette, mittels einer Fügevorrichtung (101) nach einem der Ansprüche 1 bis 9, **gekennzeichnet durch** folgende Schritte:
- Positionieren von mindestens zwei Holzwerkstücken (107) mittels der Halteeinrichtung (105) der Werkstücke-Transporteinrichtung (111),
- Vorschubbewegen der Holzwerkstücke (107) in der Halteeinrichtung (105) mittels der Werkstücke-Transporteinrichtung (111),
- Vorschubbewegen des Fügewerkzeuges (103) von einer Startposition (115) mittels der Fügewerkzeug-Transporteinrichtung (121),
- Synchronisieren der Werkstücke-Vorschubbewegung der Werkstücke-Transporteinrichtung (111) und der Fügewerkzeug-Vorschubbewegung der Fügewerkzeug-Transporteinrichtung (121) mittels der Synchronisationseinrichtung und
- Einbringen des Verbindungselementes (109) mittels des Fügewerkzeuges (103) in die Holzwerkstücke (107) zum Vernageln zu dem Bauteil (108), wobei beim Einbringen des Verbindungselementes (109) die Werkstücke-Vorschubbewegung der Werkstücke-Transporteinrichtung (111) und die Fügewerkzeug-Vorschubbewegung der Fügewerkzeug-Transporteinrichtung (121) eine gleiche Vorschubrichtung (113) und eine gleiche Vorschubgeschwindigkeit aufweisen, und/oder
- Bewegen des Fügewerkzeuges (103) zurück zu der Startposition (115).

## Claims

1. A joining device (101) for nailing wooden workpieces (107) together to form a building element (108), wherein at least two wooden workpieces (107) to be nailed can be assigned to the joining device (101), and the joining device (101) comprises a workpiece transport unit (111) for carrying out a workpiece feed movement, a joining tool (103) with at least one joining element (109) and a joining tool transport unit (121) for carrying out a joining tool feed movement, wherein the workpiece transport unit (111) comprises a retaining device (105) for positioning the wooden workpieces (107) according to the arrangement in which they are to be nailed, **characterized in that** the joining device (101) comprises a synchronization unit, so that when the at least one joining element (109) is inserted into the wooden workpieces (107) by means of the joining tool (103) for forming the building element (108), the workpiece feed movement of the workpiece transport unit (111) and the joining tool feed movement of the joining tool transport unit (121) have the same feed direction (113) and the same feed velocity.

2. The joining device (101) according to claim 1, **characterized in that** the synchronization unit comprises a mechanism, in particular a transmission, and/or synchronization electronics with at least one associated sensor, synchronizing the workpiece transport unit (111) and the joining tool transport unit (121).

3. The joining device (101) according to one of the afore-mentioned claims, **characterized in that** a constant feed velocity of the workpiece transport unit (111) can be set by means of the synchronization unit by way of a circular or reverse feed drive.

4. The joining device (101) according to one of the afore-mentioned claims, **characterized in that** the workpiece transport unit (111) comprises a circular feed drive.

5. The joining device (101) according to one of the afore-mentioned claims, **characterized in that** a modifiable feed direction (113) and/or feed velocity of the joining tool transport unit (121) can be set by means of the synchronization unit without introducing the at least one joining element (109).

6. The joining device (101) according to one of the afore-mentioned claims, **characterized in that** the joining tool transport unit (121) comprises a reverse feed drive or a circular feed drive.

7. The joining device (101) according to one of the afore-mentioned claims, **characterized in that** in addition or as an alternative to the feed drive, the joining tool transport unit (121) comprises another drive, so that another direction of movement, in particular orthogonally to the feed direction, can be implemented.

8. The joining device (101) according to one of the afore-mentioned claims, **characterized in that** the joining tool (103) comprises an angle adjusting unit, so that the joining element (109) can be introduced into the workpieces (107) at a defined angle.

9. The joining device (101) according to one of the afore-mentioned claims, **characterized in that** the joining tool (103) comprises a magazine with several joining elements (109).

10. A method for nailing wooden workpieces (107) together to form a building element (108), in particular a transport pallet, by means of a joining device (101) according to one of the claims 1 to 9, **characterized by** the following steps:
- positioning at least two wooden workpieces (107) by means of the retaining device (105) of the workpiece transport unit (111),
- feeding the wooden workpieces (107) in the retaining device (105) by means of the workpiece transport unit (111),
- feeding the joining tool (103) from a starting position (115) by means of the joining tool transport unit (121)
- synchronizing the workpiece feed movement of the workpiece transport unit (111) and the joining tool feed movement of the joining tool transport unit (121) by means of the synchronization unit and
- introducing the joining element (109) by means of the joining tool (103) into the wooden workpieces (107) for nailing them together to form the building element (108), wherein when the joining element (109) is inserted, the workpiece feed movement of the workpiece transport unit (111) and the joining tool feed movement of the joining tool transport unit (121) have the same feed direction (113) and the same feed velocity, and/or
- moving the joining tool (103) back to the starting position (115).

## Revendications

1. Dispositif d'assemblage (101) pour clouer des pièces en bois (107) de manière à former un élément de construction (108), au moins deux pièces en bois à assembler pouvant être attribuées au dispositif d'assemblage (101), et le dispositif d'assemblage (101) comportant une unité de transport de pièces (111) pour exécuter un mouvement d'avancement des pièces, un outil d'assemblage (103) avec au moins un élément de raccord (109) et une unité de transport d'outil d'assemblage (121) pour exécuter un mouvement d'avancement d'outil d'assemblage, l'unité de transport de pièces (111) comportant une unité de maintien (105) pour positionner les pièces en bois (107) selon l'agencement d'assemblage avec des clous, **caractérisé en ce que** le dispositif d'assemblage (101) comporte une unité de synchronisation, de sorte que lors de l'introduction de l'au moins un élément de raccord (109), au moyen de l'outil d'assemblage (103), dans les pièces en bois (107) pour leur assemblage avec des clous en un élément de construction (108), le mouvement d'avancement des pièces de l'unité de transport de pièces (111) et le mouvement d'avancement d'outil d'assemblage de l'unité de transport d'outil d'assemblage (121) présentent une même direction d'avancement (113) et une même vitesse d'avancement.

2. Dispositif d'assemblage (101) selon la revendication 1, **caractérisé en ce que** l'unité de synchronisation comporte un mécanisme de synchronisation, en particulier une transmission et/ou un composant électronique de synchronisation avec au moins un capteur associé, synchronisant l'unité de transport de pièces (111) et l'unité de transport d'outil d'assemblage (121).

3. Dispositif d'assemblage (101) selon l'une des revendications précédentes, **caractérisé en ce qu'**une vitesse d'avancement constante de l'unité de transport de pièces (111) est ajustable au moyen de l'unité de synchronisation par le biais d'un entraînement d'avancement circulaire ou réversible.

4. Dispositif d'assemblage (101) selon l'une des revendications précédentes, **caractérisé en ce que** l'unité de transport de pièces (111) comporte un entraînement d'avancement circulaire.

5. Dispositif d'assemblage (101) selon l'une des revendications précédentes, **caractérisé en ce qu'**une direction d'avancement (113) et/ou une vitesse d'avancement modifiable de l'unité de transport d'outil d'assemblage (121) peuvent être ajustées au moyen de l'unité de synchronisation indépendamment de l'introduction de l'au moins un élément de raccord (109).

6. Dispositif d'assemblage (101) selon l'une des revendications précédentes, **caractérisé en ce que** l'unité de transport d'outil d'assemblage (121) comporte un entraînement d'avancement réversible ou un entraînement d'avancement circulaire.

7. Dispositif d'assemblage (101) selon l'une des revendications précédentes, **caractérisé en ce que** l'unité de transport d'outil d'assemblage (121) comporte, alternativement ou en plus de l'entraînement d'avancement, un autre entraînement, de sorte qu'une autre direction de mouvement, en particulier orthogonale à la direction d'avancement, est possible.

8. Dispositif d'assemblage (101) selon l'une des revendications précédentes, **caractérisé en ce que** l'outil d'assemblage (103) comporte une unité de réglage angulaire, de sorte que l'élément de raccord (109) peut être introduit dans les pièces (107) à un angle défini.

9. Dispositif d'assemblage (101) selon l'une des revendications précédentes, **caractérisé en ce que** l'outil d'assemblage (103) comporte un chargeur avec plusieurs éléments de raccord (109).

10. Procédé pour clouer des pièces en bois (107) de manière à former un élément de construction (108), en particulier une palette de transport, au moyen d'un dispositif d'assemblage (101) selon l'une des revendications 1 à 9, **caractérisé par** les étapes suivantes consistant à :
- positionner au moins deux pièces en bois (107) au moyen de l'unité de maintien (105) de l'unité de transport de pièces (111),
- déplacer vers l'avant les pièces en bois (107) dans l'unité de maintien (105) au moyen de l'unité de transport de pièces (111),
- déplacer vers l'avant l'outil d'assemblage (103) à partir d'une position de départ (115) au moyen de l'unité de transport d'outil d'assemblage (121),
- synchroniser le mouvement d'avancement de pièces de l'unité de transport de pièces (111) et le mouvement d'avancement d'outil d'assemblage de l'unité de transport d'outil d'assemblage (121) au moyen de l'unité de synchronisation et
- introduire l'élément de raccord (109) au moyen de l'outil d'assemblage (103) dans les pièces en bois (107) pour les clouer de manière à former l'élément de construction (108), où lors de l'introduction de l'élément de raccord (109), le mouvement d'avancement de pièces de l'unité de transport de pièces (111) et le mouvement d'avancement d'outil d'assemblage de l'unité de transport d'outil d'assemblage (121) présentent la même direction d'avancement (113) et la même vitesse d'avancement, et/ou
- retourner l'outil d'assemblage (103) à sa position de départ (115).
